# EUROPÄISCHE PATENTANMELDUNG

(11) **EP 0 286 000 A2**
(43) Veröffentlichungstag der Anmeldung: **12.10.1988**
(21) Anmeldenummer: 88105184.1
(22) Anmeldetag: 30.03.1988
(51) Int. Cl.: B65D 83/02

(54) **Behältnis zur Einzelabgabe von streifenförmigem Gut**

(30) Priorität: 04.04.1987 DE 8705068 U
(71) Anmelder: Gallina, Ferenc, Dipl.-Ing. (FH), D-7805 Bötzingen a.K. (DE)
(72) Erfinder: Gallina, Ferenc, Dipl.-Ing. (FH), D-7805 Bötzingen a.K. (DE)

(57) **Zusammenfassung**

Dieses, dem streifenförmigen Inhalt (8) angepasste Behältnis beinhaltet einen Schieberteil (3) der am unteren Ende eine Stufe (6) aufweist, die bei Betätigung des Schieberteils einen Streifen (8) des Inhalts nach oben transportiert und über die Ausgabeöffnung (11) ins Freie befördert, während die übrigen Streifen (8) durch die Begrenzungsfläche (12) im Behältnis gehalten werden. Die Ausgabeöffnung (11) ist durch die schräge Begrenzungsfläche (14) nach aussen breiter als das untere, dickere Ende des streifenförmigen Gutes (8).

Der Schieberteil (3) wird durch Rückstellfeder (5) in die Grundstellung gebracht, der streifenförmige Inhalt durch Andrückfeder (4) gegen den Schieberteil (3) gedrückt.

## Beschreibung

Die Erfindung/Neuerung bezieht sich auf ein Behältnis zur Einzelabgabe von strefenförmigem Gut, insbesondere von Indikatorstäbchen, die an einem Ende dicker sind als am anderen Ende, bei welchem durch Betätigen eines Schieberteils jeweils ein Streifen des Inhalts aus dem Behältnis über eine erfindungsgemäß ausgebildete Ausgabeöffnung so weit rausgeschoben wird, daß es von Hand entnommen werden kann.

Bekannt sind einige Ausführungen von Spenderkästchen für Zettel, oder Visitenkarten. Das zu spendende Gut ist dabei großflächig und über die ganze Länge gleich dick. Dabei wird jeweils die oberste Karte durch Hebel oder Schieberteil mit gummiertem Endteil vom Stapel über eine schiefe Ebene über die Ausgabeöffnung geschoben. Bei der Ausführung unter P 34 30 843 A1 wird das Gut mit Gummiwalzen, die durch Zahnräder angetrieben werden vollständig aus dem Behälter gefördert.

Die bekannten Lösungen funktionieren nur in einer bestimmten Lage des Behälters, z.B. auf dem Tisch liegend. Sie eignen sich auch nicht bei sehr schmalen Streifen, die in einem sehr hohen Stapel liegen, insbesondere dann, wenn die Streifen nicht über die ganze Länge gleich dick sind.

Der Erfindung/Neuerung liegt die Aufgabe zugrunde, schmale, lange Streifen, insbesondere solche, die nicht über der ganzen Länge gleich dick sind, so insbesondere Indikatorstäbchen aus einem Behältnis, das eine hohe Stapel beinhaltet und beweglich eingesetzt wird, einzeln herauszugeben.

Die Aufgabe ist dadurch gelöst, daß das übliche Behältnis, eine Flachdose, durch Einsatz eines Schieberteils und einer Andrückfeder zur Spenderdose wird, wobei durch eine schmale, erfindungsgemäß gestaltete Ausgabeöffnung im Deckel jeweils ein Streifen des Inhalts mit dem Schieberteil herausgeschoben wird. Der Schieberteil hat am unteren Ende eine Stufe, die in der gleichen Ebene, wie der Boden des Behälters liegt und jeweils ein Streifen des Inhalts erfassen kann. Er hat am unteren Ende eine, oder seitlich eine bis drei Tastflächen für die Betätigung und oben eine Rückstellfeder. Die Ausgabeöffnung ist so gestaltet, daß bei der Schieberbetätigung ein Streifen des Inhalts freigegeben und der übrige Inhalt gesperrt wird. Der Streifen wird so weit aus dem Behälter geschoben, daß er von Hand gegriffen werden kann. Die Ausgabeöffnung ist auf der, dem Schieberteil zugewandten Seite so weit abgeschrägt, daß auch die untere, dickere Seite des Streifens freien Durchgang hat. Auf der, dem Schieberteil entgegenliegenden Seite des Behälters befindet sich eine Andrückfeder, die dafür sorgt, daß die Streifen geordnet bleiben und sich an den Schieberteil anlegen.

Die Erfindung/Neuerung wird beispielsweise dargestellt in
Fig. 1 in Längsschnitt durch das Behältnis in Ruhestellung,
Fig. 2 in Teilschnitt von oben,
Fig. 3 in Längsschnitt in Spenderstellung,
Fig. 4 in Ansicht von oben.

Das flache, dem streifenförmigen Inhalt angepasste Behältnis besteht aus einem Behälterteil 1, einem Deckel 2, einem Schieberteil 3 und Andrückfeder 4. Auf der einen Schmalseite des Behälters 1 bewegt sich in einer schachtartigen Abgrenzung der Schieberteil 3, an dem eine Rückstellfeder 5 angeformt ist. Auf der anderen Schmalseite befindet sich eine Andrückfeder 4. Der Schieberteil 3 weist am unteren Ende eine Stufe 6 auf, deren obere Fläche 7 in Ruhestellung in der gleichen Ebene wie die Bodenfläche 9 des Behälters 1 liegt. Die Stufe 6 ragt so weit in den Innenraum des Behälters 1, wie die Stärke eines Streifens 8. Im Deckel 2 ist als Begrenzung für den Schieberteil 3 eine Querwand 10 eingeformt. In der Verlängerung dieser Querwand 10 befindet sich eine Ausgabeöffnung 11, deren innere, parallel zur Mittelachse stehende Begrenzungsfläche 12 von der inneren Fläche 13 der Querwand 10 in einem Abstand A steht, der etwas größer ist, als die Stärke der oberen, dünneren Ende des Streifens 8. Die äußere Begrenzungsfläche 14 der Öffnung 11 verläuft schräg nach außen und steht von der unteren Kante der Begrenzungsfläche 12 in einem Abstand B, der etwas größer ist, als das untere, dickere Ende des Streifens 8.

Der Schieberteil 3 weist entweder eine Tastfläche unten, oder eine bis drei Tastflächen 16 seitlich auf. Die Andrückfeder 4 kann im Deckel 2, oder im Behälter 1 gelagert sein, sie ist in der durchgedrückten Lage, bei vollem Behälter1 so lang, daß sie gerade bis zum Boden 9 des Behälters 1 reicht.

## Patentansprüche

1. Behältnis zur Einzelabgabe von streifenförmigem Gut, insbesondere von Indikatorstäbchen, die an einem Ende dicker sind als am anderen Ende, bestehend aus Behälterteil, Deckel, Schieberteil und Andrückfeder, bei welchem durch abgefederte Schieberbewegung jeweils ein Streifen des Inhalts um eine greifbare Länge durch eine Ausgabeöffnung herausgeschoben wird, **dadurch gekennzeichnet** daß der Schieberteil (3) am unteren Ende eine Stufe (6) aufweist, deren obere Fläche (7) in Ruhestellung in der gleichen Ebene liegt, wie die Bodenfläche (9) des Behälters (1) und die so weit in den Behälter (1) ragt, wie die Dicke eines Streifens (8) ist und daß sich im Deckel (2) neben der Querwand (10) eine Ausgabeöffnung (11) befindet, deren innere Begrenzungsfläche (12) von der inneren Fläche (13) der Querwand (10) in einem Abstand (A) steht, der etwas größer ist, als die Stärke der oberen, dünneren Seite des Streifens (8) und deren äußere Begrenzungsfläche (14) schräg nach außen verläuft und von der unteren Kante der Begrenzungsfläche (12) in einem Abstand (B) steht, der etwas größer ist, als die untere, dickere Seite des Streifens (8).

2. Behältnis zur Einzelabgabe von streifenförmigem Gut nach Anspruch 1 dadurch gekennzeichnet, daß sich im Behälter (1) auf der, dem Schieberteil (3) gegenüberliegenden Seite eine Andrückfeder (4) befindet, die in durchgedrückter Lage bis zum Boden (9) und in entspannter Lage bis zum Schieberteil (3) reicht.

3. Behältnis zur Einzelabgabe von streifenförmigem Gut nach den Ansprüchen 1 und 2 dadurch gekennzeichnet, daß an dem Schieberteil (3) eine Rückstellfeder (5) und unten eine, oder seitlich eine bis drei Tastflächen (15) angeformt sind.
